# EUROPÄISCHE PATENTSCHRIFT

(11) **EP 0 648 700 B1**
(45) Veröffentlichungstag und Bekanntmachung des Hinweises auf die Patenterteilung: **12.03.1997**
(21) Anmeldenummer: 94115089.8
(22) Anmeldetag: 24.09.1994
(51) Int. Cl.: B65H 29/04

(54) **Einstellvorrichtung für eine Greiferöffnungskurve in einem Kettenausleger einer Bogendruckmaschine**
Device for adjusting the grippers opening cam of a chain delivery system of a sheet printing machine
Dispositif de réglage de la came d'ouverture des pinces d'une sortie à chaînes d'une machine à imprimer pour feuilles

(30) Priorität: 15.10.1993 DE 4335230
(43) Veröffentlichungstag der Anmeldung: 19.04.1995
(73) Patentinhaber: Heidelberger Druckmaschinen Aktiengesellschaft, D-69115 Heidelberg (DE)
(72) Erfinder: Ganter, Udo, D-86316 Friedberg (DE)
(74) Vertreter: Stoltenberg, Heinz-Herbert Baldo

(56) Entgegenhaltungen:
- US-A- 3 109 644

## Beschreibung

Die Erfindung bezieht sich auf eine Einstellvorrichtung für eine Greiferöffnungskurve in einem Kettenausleger für die Bogenauslage in einer Bogendruckmaschine nach dem Oberbegriff des Patentanspruches 1.

Eine Einstellvorrichtung, welche diese Ausbildungsmerkmale aufweist, ist aus der US-A-3 109 644 bekannt. Aus der DE-C-3 002 591 ist eine Einstellvorrichtung bekannt, wobei die Greiferöffnungskurve auf der Achse der Kettenumlenkung an der hinteren Seite des Bogenstapels angeordnet und durch Schwenkung um diese Achse einstellbar ist, um dadurch Veränderungen des Greiferöffnungszeitpunktes zur Anpassung an unterschiedliche Bedruckstoffe und andere Betriebseinflüsse zu ermöglichen. Dazu ist die Greiferöffnungskurve über eine Koppel mit einem Hebel verbunden, welcher auf einer quer zum Bogentransport im Maschinengestell gelagerten Welle angeordnet und durch ein Schneckengetriebe um die Achse dieser Welle schwenkbar ist. Das Schneckenrad des Schneckengetriebes sitzt auf einer ebenfalls im Maschinengehäuse gelagerten Stellwelle, die durch ein Handrad oder dergleichen verdrehbar ist. Zum Durchfahren des gesamten Stellwinkels sind mehrere Handradumdrehungen bzw. Stellwellendrehungen erforderlich.

Aus der DE 20 40 670 ist es bekannt, zur Einstellung der Greiferöffnungskurve für den genannten Zweck einen Schwenkhebel vorzusehen, welcher einen großen Schwenkweg aufweist und dadurch einen großen Einstellwinkelbereich für die Greiferöffnungskurve ermöglicht. Die eingestellte Position der Greiferöffnungskurve wird durch eine für die Verstellung zu lösende Bremse fixiert.

Bekannt sind außerdem von der Einstellvorrichtung unabhängige Mittel zur Anzeige der Stellung der Greiferöffnungskurve.

Es ist Aufgabe der Erfindung, eine kostengünstige, raumsparende Einstellvorrichtung mit einer Stellspindel für einen großen Einstellwinkelbereich der schwenkbar angeordneten Greiferöffnungskurve zu schaffen und eine direkte Anzeige der Einstellposition an der Stellspindel zu ermöglichen.

Erfindungsgemäß wird diese Aufgabe durch eine Ausbildung einer eingangs genannten Einstellvorrichtung mit Merkmalen nach dem Kennzeichen des Patentanspruches 1 gelöst.

Erreicht wird durch diese Ausbildungsmerkmale gegenüber bekannten Ausbildungen eine Verdoppelung des durch eine bestimmte Winkelverdrehung der Stellwelle auf die Greiferöffnungskurve übertragenen Verstellwinkels. Diese Verdoppelung des Verdrehwinkels der Stellwelle reicht aus, um durch eine Stellwellendrehung den gesamten Verstellbereich der Greiferöffnungskurve zu durchfahren. Die Verwendung einer Kombination aus Rechtsgewinde und Linksgewinde führt zu einer absoluten Selbsthemmung, so daß auf eine zusätzliche Bremse für die Fixierung der eingestellten Position verzichtet werden kann. Außerdem kann bei einer Verstelleinrichtung der erfindungsgemaßen Ausbildung eine unmittelbare Anzeige des jeweiligen Einstellwinkels der Greiferöffnungskurve an dem Betätigungsmittel für die Verstellwelle erfolgen. In einfacher Weise dadurch, daß an einem auf dem freien Ende der Stellwelle angeordneten Handrad ein Zeiger angeordnet ist, der bei einer Stellwellendrehung über eine am Maschinengestell feste Skala hinwegfährt.

Auf der Zeichnung ist ein Ausführungsbeispiel dargestellt. Es zeigen:
- Fig. 1: eine Seitenansicht einer Verstelleinrichtung für eine Greiferöffnungskurve,
- Fig. 2: eine Draufsicht auf die Anordnung nach Figur 1 mit einem horizontalen Schnitt durch die Lagerung des Kettenrads auf einer Maschinenseite und
- Fig. 3: eine Draufsicht auf ein Handrad zur Stellwellendrehung mit Anzeigevorrichtung.

Bei dem Ausführungsbeispiel ist die Greiferöffnungskurve 1 auf der Welle 2 des Kettenrades 3 für eine endlos umlaufende Transportkette eines Kettenauslegers zur Bogenauslage in einer Bogendruckmaschine angeordnet. Ein weiteres Kettenrad für die Umlenkung einer weiteren Transportkette befindet sich auf der anderen Maschinenseite. An den Transportketten ist jeweils das eine Ende eines Greiferwagens befestigt, bei denen an Greiferbrücken Bogengreifer angeordnet sind, die durch die Greiferöffnungskurve 1 im Bereich der Stapelauslage geöffnet werden. Dazu sind an den Greifern Rollenhebel vorgesehen, deren Rollen gegen die Greiferöffnungskurve 1 anlaufen.

Die Einstellvorrichtung zur Anpassung des Greiferöffnungszeitpunktes an den Druckbetrieb, insbesondere an unterschiedliche Bedruckstoffe, weist eine Verstellwelle 4 auf, deren eines Ende im Zugriffsbereich aus dem Maschinengehäuse 5 herausgeführt ist und ein erfaßbares Handrad 6 tragt. Das andere Ende dieser Stellwelle 4 ist mit dem einen Arm 7 eines Winkelhebels verbunden, der auf einer mit seiner Achse quer zum Bogentransport im Maschinengehäuse 5 gelagerten Welle 8 angeordnet ist. Der andere Arm 9 des Winkelhebels trägt einen Zapfen 10, welcher in ein Langloch 11 der Greiferöffnungskurve 1 eingreift, so daß die Radialkomponente der Winkelbewegungen des Armes 9 kompensiert und nur die tangentiale Komponente auf die Greiferöffnungskurve 1 übertragen wird.

Das Koppelgetriebe zwischen der Drehbewegung der Stellwelle 4 und der Welle 8 besteht erfindungsgemäß aus einer Kombination eines Links-/Rechtsgewindes. Die Stellwelle 4 ist mit einem Spindelgewinde 12 in einer Spindelmutter 13 verschraubbar, die fest am Maschinengehäuse 5 angeordnet ist. Andererseits greift ein gegenläufig steigendes Spindelgewinde 14 in eine entsprechend gegenläufige Spindelmutter 15 ein. Diese Spindelmutter 15 ist in dem Arm 7 beweglich gelagert, um diesem Arm eine Schwenkbewegung um die Achse der Welle 8 bei der Einstellung zu ermöglichen. Zur Kompensation eines möglichen Spiels ist zwischen der Welle 8 und der Greiferöffnungskurve 1 eine Feder 16 gespannt.

Die Auswahl der Gewindesteigung beider Spindelgewinde mit den darauf verschraubbaren Spindelmuttern erfolgt unter dem Gesichtspunkt, daß dem gesamten Stellwinkelbereich der Greiferöffnungskurve 1 etwa eine Spindelumdrehung entspricht. Vorteilhaft sind Anschlagmittel vorgesehen, um den Drehwinkel der Stellwelle auf weniger als 360° zu begrenzen. Das Beispiel zeigt einen mit der Stellwelle 4 fest verbundenen Anschlagstift 17, der mit einem gehäusefesten Anschlagstift 18 zusammenwirkt. Bei der Einstellung entspricht eine Stellwellenverdrehung von einer Anschlaglage in die entgegengesetzte Anschlaglage dem gesamten Verstellwinkelbereich der Greiferöffnungskurve. Zur Anzeige der Stellung der Greiferöffnungskurve ist am Handrad 6 ein Zeiger 19 vorgesehen, der sich bei der Einstellung über eine gehäusefeste Skala 20 bewegt, so daß die eingestellte Position der Greiferöffnungskurve 1 unmittelbar am Betätigungsmittel der Einstellvorrichtung abgelesen werden kann. Eine Fixierung der eingestellten Position ist nicht erforderlich, weil das Koppelgetriebe selbsthemmende Wirkung hat.

### Teileliste

- 1: Greiferöffnungskurve
- 2: Welle 3 Kettenrad
- 4: Stellwelle
- 5: Maschinengehäuse
- 6: Handrad
- 7: Arm
- 8: Welle
- 9: Arm
- 10: Zapfen
- 11: Langloch
- 12: Spindelgewinde
- 13: Spindelmutter
- 14: Spindelgewinde
- 15: Spindelmutter
- 16: Feder
- 17: Anschlagstift
- 18: Anschlagstift
- 19: Zeiger
- 20: Skala

## Patentansprüche

1. Einstellvorrichtung für eine Greiferöffnungskurve in einem Kettenausleger zur Bogenauslage in einer Bogendruckmaschine, bei dem die an Greiferwagen endlos umlaufend geführter Ketten angeordneten Greifer zur Greiferöffnung mit einer Kurvenrolle auf die Greiferöffnungskurve (1) auflaufen, bestehend aus einer im Maschinengestell (5) gelagerten Stellwelle (4), einem um eine Querachse zur Stellwellenachse schwenkbaren, mit der Greiferöffnungskurve gelenkig verbundenen Hebelarm (7) und einem Koppelgetriebe zur Umsetzung der Stellwellendrehung in eine Hebelarmschwenkung,
**dadurch gekennzeichnet**,
daß das Koppelgetriebe zwischen der Stellwelle (4) und dem Hebelarm (7) aus einer Kombination eines Links-/Rechtsgewindes besteht, bei der die Stellwelle (4) mit einem Spindelgewinde (12) in einer gestellfest angeordneten Spindelmutter (13) verschraubbar ist und mit einem gegenläufig steigenden Spindelgewinde (14) in einer mit dem Hebelarm (7) verbundenen Spindelmutter (15) eingreift.

2. Einstellvorrichtung nach Anspruch 1,
**dadurch gekennzeichnet**,
daß die mit dem Hebelarm (7) verbundene Spindelmutter (15) gegenüber dem Arm (7) um eine zu dessen Schwenkachse (8) parallele Achse beweglich verbunden ist.

3. Einstellvorrichtung nach den Ansprüchen 1 und 2,
**dadurch gekennzeichnet**,
daß die Gewindesteigung bei einer Stellwellendrehung von etwa 350° dem Einstellweg der Greiferöffnungskurve (1) entspricht.

4. Einstellvorrichtung nach den Ansprüchen 1 bis 3,
**dadurch gekennzeichnet**,
daß mit der Stellwelle (4) analoge Anzeigemittel (19, 20) für die Stellung der Greiferöffnungskurve (1) verbunden sind.

5. Einstellvorrichtung nach den Ansprüchen 1 bis 4,
**dadurch gekennzeichnet**,
daß an der Stellwelle (4) Anschlagmittel (17, 18) vorgesehen sind, die den Drehwinkel der Stellwelle auf weniger als 360° begrenzen.

6. Einstellvorrichtung nach den Ansprüchen 1 bis 5,
**dadurch gekennzeichnet**,
daß der mit der einen Spindelmutter (15) verbundene Hebelarm (7) und ein mit der Greiferöffnungskurve (1) verbundener Hebelarm (9) einen Winkelhebel bilden und auf einer Welle (8) befestigt sind, die mit ihrer Achse quer zur Transportrichtung des Bogens im Maschinengehäuse (5) gelagert ist.

## Claims

1. Adjusting device for a gripper opening cam in a chain deliverer for sheet delivery in a sheet-fed printing machine, in which the grippers arranged on gripper carriages of chains guided in endless circulation run up against the gripper opening cam (1) to open the grippers with a cam roller, comprising a control shaft (4) mounted in the machine frame (5), a lever arm (7) which is pivotable about an axis transverse to the axis of the control shaft and is connected in an articulated manner to the gripper opening curve, and a coupling mechanism for converting the rotation of the control shaft into a pivoting movement of the lever arm, characterized in that the coupling mechanism between the control shaft (4) and the lever arm (7) comprises a combination of a left-hand and a right-hand thread, in which the control shaft (4) can be screwed by means of a spindle thread (12) into a spindle nut (13) arranged fixed to the frame and engages by means of a spindle thread (14) of opposite pitch in a spindle nut (15) connected to the lever arm (7).

2. Adjusting device according to Claim 1, characterized in that the spindle nut (15) connected to the lever arm (7) is connected so as to be movable relative to the arm (7) about an axis parallel to its pivot axis (8).

3. Adjusting device according to Claims 1 and 2, characterized in that, with a rotation of the control shaft of about 350°, the thread pitch corresponds to the adjusting path of the gripper opening cam (1).

4. Adjusting device according to Claims 1 to 3, characterized in that analogue indicating means (19, 20) for setting the gripper opening cam (1) are connected to the control shaft (4).

5. Adjusting device according to Claims 1 to 4, characterized in that stop means (17, 18), which bound the angle of rotation of the control shaft to less than 360°, are provided on the control shaft (4).

6. Adjusting device according to Claims 1 to 5, characterized in that the lever arm (7) connected to the one spindle nut (15) and a lever arm (9) connected to the gripper opening cam (1) form an angle lever and are attached to a shaft (8) which is mounted in the machine housing (5) with its axis transverse to the conveying direction of the sheet.

## Revendications

1. Dispositif de réglage d'une came d'ouverture de preneur se trouvant dans un receveur à chaînes destiné à la réception des feuilles dans une machine à imprimer des feuilles, receveur dans lequel les preneurs, qui sont disposés sur des chaînes guidées sur des chariots à preneurs de manière à tourner sans fin, passent au moyen d'un galet suiveur de came sur la came (1) d'ouverture de preneur pour l'ouverture des preneurs, dispositif se composant d'un arbre de réglage (4) monté dans le bâti (5) de la machine, d'un bras de levier (7) qui peut tourner autour d'un axe perpendiculaire à l'axe de l'arbre de réglage et qui est relié par articulation à la came d'ouverture de preneur, ainsi que d'un mécanisme de liaison destiné à la conversion de la rotation de l'arbre de réglage en un mouvement de rotation du bras de levier,
caractérisé
en ce que le mécanisme de liaison disposé entre l'arbre de réglage (4) et le bras de levier (7) se compose d'une combinaison d'un filetage à gauche et d'un filetage à droite grâce à laquelle l'arbre de réglage (4) peut se visser par un filetage (12) dans un écrou (13) pour tige filetée qui est solidarisé avec le bâti et pénètre au moyen d'un filetage (14), dont le pas est de sens opposé, dans un écrou (15) pour tige filetée qui est relié au bras de levier (7).

2. Dispositif de réglage selon la revendication 1.
caractérisé
en ce que l'écrou (15) pour tige filetée qui est relié au bras de levier (7) est relié de manière à être mobile par rapport au bras (7) autour d'un axe parallèle à l'axe de rotation (8) de ce dernier.

3. Dispositif de réglage selon les revendications 1 et 2,
caractérisé
en ce que le pas des filetages correspond à la course de réglage de la came (1) d'ouverture de preneur pour une rotation de l'arbre de réglage d'environ 350°.

4. Dispositif de réglage selon les revendications 1 à 3,
caractérisé
en ce que des moyens analogiques (19, 20) d'affichage de la position de la came (1) d'ouverture de preneur sont reliés à l'arbre de réglage (4).

5. Dispositif de réglage selon les revendications 1 à 4,
caractérisé
en ce que des moyens de butée (17, 18) qui sont prévus sur l'arbre de réglage (4) limitent l'angle de rotation de l'arbre de réglage à moins de 360°.

6. Dispositif de réglage selon les revendications 1 à 5,
caractérisé
en ce que le bras de levier (7) relié à l'un des écrous (15) pour tige filetée et un bras de levier (9) relié à la came (1) d'ouverture de preneur forment un levier coudé et sont fixés à un arbre (8) dont l'axe est monté perpendiculairement à la direction de transport de la feuille dans le bâti (5) de la machine.
